# EUROPÄISCHE PATENTSCHRIFT

(11) **EP 1 003 685 B1**
(45) Veröffentlichungstag und Bekanntmachung des Hinweises auf die Patenterteilung: **07.11.2001**
(21) Anmeldenummer: 98948790.5
(22) Anmeldetag: 13.08.1998
(51) Int. Cl.: B65H 29/54, B65H 29/12

(54) **VORRICHTUNG ZUM AUFTEILEN EINES STROMES VON SIGNATUREN**
METHOD FOR DIVIDING THE FLOW OF SIGNATURES
DISPOSITIF POUR PARTAGER UN COURANT DE SIGNATURES

(30) Priorität: 13.08.1997 DE 19735051
(43) Veröffentlichungstag der Anmeldung: 31.05.2000
(73) Patentinhaber: Koenig & Bauer Aktiengesellschaft, 97080 Würzburg (DE)
(72) Erfinder: STÄB, Rudolf, D-67227 Frankenthal (DE)
(86) Internationale Anmeldenummer: DE9802338
(87) Internationale Veröffentlichungsnummer: WO9908952

(56) Entgegenhaltungen:
- EP-A- 0 254 037
- DE-A- 3 424 389
- DE-C- 3 210

## Beschreibung

Die Erfindung betrifft eine Vorrichtung zum Umleiten von, zwischen ersten und zweiten Transportbändern eingeklemmten Signaturen gemäß dem Oberbegriff des Anspruches 1.

Durch die EP 02 54 037 A1 ist eine Vorrichtung zum Aufteilen eines Stromes von Signaturen in zwei Teilströme bekannt. Dies erfolgt dadurch, daß am Umfang von zwei sich gegenüberliegenden, exzentrisch und rotierbar gelagerten Steuerwalzen jeweils Transportbänder anliegen, zwischen denen die Signaturen eingeklemmt werden. Die beiden Steuerwalzen oszillieren im Takt und drücken über die Transportbänder die Signaturen abwechselnd gegen eine Ablenkkante eines Leitkeiles. Von da aus gelangen sie in einen ersten bzw. zweiten Transportpfad.

Weiterhin ist durch die DE-PS 12 23 682 eine Vorrichtung zum Aussortieren von zwischen Förderbändern geführten Papierbogen und dgl. bekannt, wobei wahlweise einer von zwei Transportpfaden jeweils versperrt wird. Dies geschieht dadurch, daß ein Auslenkglied die Förderbänder gegen eine Leitfläche eines Leitkeiles drückt. Der zweite Transportpfad ist während dieses Zeitpunktes freigegeben.

Die DE 3210 C offenbart einen Bogenverteiler mittels Bändersystemen und einem dazwischen angeordneten Keil. Dieser Keil ist zwischen Bändern des Bändersystems als Weiche schwenkbar angeordnet.

Der Erfindung liegt die Aufgabe zugrunde, eine Vorrichtung zum Umleiten von Signaturen aus einem Strom von Signaturen in zwei Teilströme in zwei Transportpfade zu schaffen.

Die Aufgabe wird erfindungsgemäß durch die Merkmale des Anspruches 1 gelöst.

Die mit der Erfindung erzielbaren Vorteile bestehen insbesondere darin, daß die vorderen Kanten der Signaturen nicht an der Ableitkante des Leitkeiles anstoßen und so einen Stau verursachen können. Die Standzeit der Transportbänder wird dadurch erhöht, daß sie keine Steuerwalzen antreiben müssen.

Wenn dicke Signaturen - z. B. von 64 Seiten - umgeleitet werden sollen, ist es von Vorteil, wenn zumindest bei einer der beiden Nockenscheiben bzw. -walzen der Grundkreis, mit dem Radius r1 bzw. r4, auf den die hohen Nocken aufgesetzt sind, einen mehrfach größeren Durchmesser mit mehreren hohen Nocken aufweist, als die mit ihr zusammenwirkende, ihr gegenüber angeordnete andere Nockenscheibe. Beim Umlenken, d. h. bei der Richtungsänderung der Signaturen entstehen dann nur wenig schädliche Verschiebekräfte zwischen ihren inneren und äußeren Lagen der Signaturen.

Ein Ausführungsbeispiel der Erfindung ist in der Zeichnung dargestellt und wird im folgenden näher beschrieben.

Es zeigen:
- Fig. 1: eine schematische Seitenansicht einer Vorrichtung zur Umlenkung von Signaturen aus einem Strom von Signaturen in einer ersten Arbeitsstellung mit Freigabe eines ersten Transportpfades für die Signaturen;
- Fig. 2: eine schematische Seitenansicht der Vorrichtung nach Fig. 1, jedoch in einer zweiten Arbeitsstellung mit Freigabe eines zweiten Transportpfades für die Signaturen;
- Fig. 3: einen Schnitt III - III in Fig. 1; (vergrößerte Darstellung)
- Fig. 4: einen Schnitt IV - IV in Fig. 2. (vergrößerte Darstellung)

Die Vorrichtung besteht im wesentlichen aus einer ersten Nockenwalze oder Nockenreihe 1, mit einer oder einer Mehrzahl von hohen Nocken 20, 21, 22 und niedrigen Nocken 17 und einer zweiten Nockenwalze oder Nockenreihe 2, mit einer oder einer Mehrzahl von hohen Nocken 25, 26, 27 und niedrigen Nocken 30, 31, 32, welche miteinander kämmend und mitläufig angetrieben und achsparallel zueinander angeordnet sind.

Zwischen den sich gegenüberliegenden Nocken der Nockenreihen 1; 2 und an deren Umfängen anliegend, laufen jeweils zwei Transportbänder 3, 4 zweier angetriebener Transportbandsysteme 3, 4. Die Transportbandsysteme 3, 4 bestehen jeweils aus mehreren Transportbändern. Zwischen den Transportbändern der Transportbandsysteme 3; 4 werden Signaturen 6; 7 in der Signaturenfolge:
Signatur 6 - Signatur 7 - Signatur 6 - Signatur 7 eingeklemmt transportiert und gelangen in einen Einlaufzwickel 8 der sich gegenüberliegenden Nocken der Nockenreihen 1; 2.

Die Signaturen 6; 7 wurden vorher in bekannter Weise durch Querschneiden eines Papierstranges erzeugt. Sie können gefalzt oder ungefalzt sein.

Die Transportbänder der Transportsysteme 3; 4 - im folgenden kurz "Transportbänder 3; 4" genannt - laufen gemeinsam in einen Spalt 9 im Einlaufzwickel zwischen den Nocken der Nockenwalzen 1; 2 ein und trennen sich nachfolgend unter einem spitzen öffnungswinkel Alpha, z. B. von 10° voneinander und laufen in getrennten Transportpfaden 51, 52 weiter. Dabei bilden die Transportbänder 3; 4 einen Auslaufzwickel 11, nach dem Spalt 9.

Über nicht dargestellte Führungsrollen werden die Transportbänder 3; 4 im Anschluß an den Auslaufzwickel 11 weitergeführt, zu z. B. nachgeschalteten Bearbeitungsstationen, Längsfalzeinrichtungen usw.

Jede Nockenreihe der ersten oberen Nockenwalze 1 weist an ihrem Umfang abwechselnd einen oder mehrere Nocken 17 mit jeweils niedrigem Radius r1 und niedriger Steuerfläche 18 (Fig. 3) auf sowie ein oder mehrere hohe Nocken 20 bzw. 21 bzw. 22 mit einem hohen Radius r2 und einer hohen Steuerfläche 23 (Fig. 4).

Ein Hub b1 zwischen niedriger und hoher Steuerfläche 18, 23 kann zwischen zwei bis sechs Millimeter sein. Ein Hub b2 zwischen niedriger und hoher Steuerfläche 25 bzw. 26 bzw. 27 der hohen Nocken 25 bzw. 26 bzw. 27 kann entsprechend ebenfalls zwischen zwei und sechs Millimetern liegen.

Die Nockenwalze 1 kann verschiedenartig gestaltet sein, z. B. aus einer rohrförmigen Walze mit aufgesetzten, in Umfangsrichtung streifenförmig verlaufenden, voneinander beabstandeten Nocken 20; 21; 22 bestehen oder mehrere im Abstand a1 voneinander beabstandete Nockenscheiben aufweisen, welche z. B. mittels Abstandshaltern 34 auf Abstand gehalten werden.

Die zweite Nockenwalze 2 kann nach den gleichen Konstruktionsprinzipien wie die erste Nockenwalze 1 ausgebildet sein, jedoch mit kleinerem Durchmesser. Die z. B. ringförmige Nockenwalze 2 hat in axialer Richtung in einem lichten Abstand a2 voneinander beabstandete und in Umfangsrichtung verlaufende hohe Nocken 25 bzw. 26 bzw. 27 mit jeweils einem hohen Radius r3 und hoher Steuerfläche 28 und sich jeweils in Umfangsrichtung der Walze 2 den hohen Nocken 25 bis 27 anschließenden niedrigen Nocken 30; 31; 32 mit einem niedrigen Radius r4 und jeweils niedriger Steuerflächen 33.

Die Nockenwalzen 1, 2 können neben den bereits ausgeführten Ausführungsbeispielen, wie z. B. auf eine Rolle aufgesetzte streifenförmige Steuerflächen oder durch Abstandshalter 34 beabstandete Nockenscheiben 36 (Fig. 3 und 4), aber auch aus einer im Querschnitt kreisrunden, jedoch exzentrisch gelagerten Walze mit umlaufenden Ringnuten bestehen.

Es ist ein gestellfester Leitkeil 13 mit oberer 14 und unterer Leitfläche 16 vorgesehen.

Mit seiner z. B. schneidenförmigen Ableitkante 12 bzw. mit seinem dünnen Ende 10 weist er entgegen der Förderrichtung der Transportbänder 3; 4. Das schneidenförmige Ende 10 kann sowohl scharfkantig, aber auch abgerundet ausgebildet sein.

Der Leitkeil 13 kann z. B. - in axialer Richtung der Nockenwalze 1; 2 gesehen -, aus mehreren voneinander beabstandeten Einzelleitkeilen 37; 38; 39; 40 bestehen, aber auch kammartig ausgebildet sein, mit "Zinken" und dazwischenliegenden freien Räumen. Die dünnen Enden 10 des Leitkeils 13 bzw. Einzelleitkeilen 37 bis 40 kommen jeweils zwischen den axial benachbarten Nocken 20; 21; 22 zu liegen.

Bei Drehbewegung der Nockenwalzen 1; 2 wirken jeweils die niedrigen Nocken 17 mit niedriger Steuerfläche 18 der Nockenwalze 1 mit hohen Nocken 25; 26; 27 hoher Steuerfläche 28 der Nockenwalze 2 und den jeweils an ihnen anliegenden Transportbändern 3; 4 zusammen, d. h. sie kämmen miteinander. Die hohen Nocken 20; 21; 22 mit hoher Steuerfläche 23 der Nockenwalze 1 wirken mit niedrigen Nocken 30; 31; 32 niedriger Steuerfläche 33 der Nockenwalze 2 und umgekehrt zusammen. Auf ihren Steuerflächen liegen jeweils Transportbänder 3; 4 auf.

In einem freien Raum oberhalb der oberen Leitfläche(n) 14 des Leitkeiles 13 (Fig. 1 und 3) bzw. einem freien Raum unterhalb der unteren Leitfläche(n) 16 (Fig. 2 und 4) der Einzelleitkeile 37; 38; 39; 40 durchqueren die Signaturen 6 bzw. 7.

Die Einzelleitkeile 37 bis 40 sind in axialer Richtung der Nockenwalze 1; 2 zueinander beabstandet an einer seitengestellfesten Traverse 44 befestigt.

Nach einer anderen Ausführungsvariante sind die Einzelleitkeile 37 bis 40 kammartig mit ihren dicken Enden 15 mit der seitengestellfesten Traverse bzw. Querbalken 44 form- oder stoffschlüssig verbunden. Die Transportbänder 3; 4 werden dann taktweise in die freien Zwischenräume 42 bzw. 43 zwischen oder neben den Einzelleitkeilen 37 bis 40 von den hohen Nocken 20 bis 22 bzw. 25 bis 27 gedrückt. Die Transportbänder 3; 4 tauchen hierbei mit ihrer ganzen Dicke d oder nur einem Teil von ihr in diese Zwischenräume ein.

Hierbei drückt dann jeweils die hohe Steuerfläche 23 des hohen Nockens 20 bis 22 das an ihr anliegende obere Transportband 3 über seine gesamte oder teilweise Dicke d in einen freien Raum zwischen zwei "Leitzinken" des kammartig ausgebildeten Leitkeils 13 oder jeweils zwischen zwei Einzelleitkeilen 37 bis 40 oder einen links oder rechts neben ihnen.

Das obere Förderband 3 bewegt sich dabei mit seiner ganzen oder teilweisen Dicke durch den, durch virtuelle Verlängerung - in axialer Richtung der Nockenwalze 1 bzw. 2 gesehen -, obere 14 und untere Leitfläche 16 eingeschlossenen freien Raum. Und zwar von unterhalb der unteren Leitfläche 16 her kämmend bis über die obere Leitfläche 14 hinaus.

Die virtuelle Verlängerung der unteren Leitfläche 16 - in axialer Richtung der Nockenwalze 1 bzw. 2 gesehen - schneidet den Bewegungspfad des auf dem hohen Nocken 20, 21, 22 jeweils aufliegenden Transportbandes 3 teilweise bis gänzlich. Hierdurch wird eine Einleitung der Signaturen 7 in den unteren Transportpfad 52 erreicht (Fig. 2).

Die Führungsflächen 14; 16 der Einzelleitkeile 37 bis 40 sind jeweils eben ausgebildet. Nach einer anderen Ausführungsvariante sind die Führungsflächen, insbesondere die in der Nähe der Ableitkante 12 befindlichen Teile der Führungsflächen 14; 16 der Einzelleitkeile 37 bis 40 jeweils konkav gekrümmt.

Am jeweils traversennahen Ende der oberen und unteren Leitfläche 14; 16 des Leitkeiles bzw. der Einzelleitkeile 37 bis 40 sind zusätzlich zu den Transportbändern 3; 4 und mit ihnen zusammenwirkend weitere Transportbänder 46; 47 angeordnet, welche jeweils um Umlenkwalzen 48; 49 geführt werden. Sie bilden die Fortsetzung der Transportpfade 51 bzw. 52.

Es kann von Vorteil sein, wenn die Nockenwalze - hier die Nockenwalze 1 - auf die der Strom von Signaturen 5, 6 als erstes aufläuft, ein ganzzahliges Mehrfaches von Nocken aufweist, wie die mit ihr zusammenwirkende zweite Nockenwalze 2, z. B. 6 Nocken zu 2 Nocken. Durch diese Maßnahme können dickere Signaturen 6, ohne daß schädliche Verschiebekräfte zwischen inneren und äußeren Lagen der Signatur 6 auftreten, umgelenkt werden.

Die virtuelle Verlängerung der oberen Leitfläche 14 - in axialer Richtung der Nockenwalze 1 bzw. 2 gesehen - nach links und rechts wird als virtuelle Leitfläche 19 bezeichnet.

Die virtuelle Verlängerung der unteren Leitfläche 16 - in axialer Richtung der Nockenwalze 1 bzw. 2 gesehen - nach links und rechts wird als virtuelle Leitfläche 24 bezeichnet.

Die Vorrichtung arbeitet wie folgt: Die zwischen den Transportbändern 3; 4 eingeklemmten, dem Einlaufzwickel 8 zugeführten Signaturen 6; 7 werden abwechselnd auf die Transportpfade 51; 52 verteilt. Dabei wird jeweils eine Signatur, z. B. Signatur 6 aufgrund der Stellung der Nockenwalze 1 mit der niedrigen Steuerfläche 18 der niedrigen Nocke 17 auf der freiliegenden oberen Leitfläche 14 des Leitkeils 13 gleitend vom oberen Transportband(system) 3 zum Transportpfad 51 geführt. Gleichzeitig hat jeweils die hohe Steuerfläche 28 der hohen Nocke 25 der unteren Nockenwalze 2 jeweils das untere Transportband 4 des unteren Transportbandsystems 4 soweit aufgehoben, daß es sich mit seiner gesamten oder teilweisen Dicke durch einem freien Raum zwischen zwei Leitzinken eines kammartig ausgebildeten Leitkeils 13 oder jeweils zwischen zwei Einzelleitkeilen 37 bis 40 oder links oder rechts neben ihnen in Richtung Transportpfad 52 bewegt. Hierdurch wird der Weg für die Signaturen 6 entlang der unteren Leitfläche 16 der "Zinken" oder Einzelleitkeile 37 bis 40 zeitweise versperrt. Beide Transportbänder 3; 4 laufen dann oberhalb der Ableitkante 12 der "Zinken" bzw. Einzelleitkeile 37 bis 40 (Fig. 1). Oder anders ausgedrückt, das untere Förderband 4 bewegt sich dabei mit seiner ganzen oder teilweisen Dicke durch die, durch virtuelle Verlängerung - in axialer Richtung der Nockenwalze 1 bzw. 2 gesehen - der oberen 14 und unteren Leitfläche 16 zweiseitig eingeschlossenen freien Räume. Und zwar von oberhalb der oberen Leitfläche 14 her kommend bis unter die untere Leitfläche 16 hinaus.

Drehen sich die Nockenwalzen 1; 2 weiter, so passiert schließlich die Signatur 6 im oberen Pfad mit ihrem Ende das dünne Ende 10 der Zinken bzw. Einzelleitkeile 37 bis 40. Nun arbeiten die hohen Steuerflächen 23 der hohen Nocken 20 bis 22 der ersten (oberen) Nockenwalze 1 gegen die niedrigen Steuerflächen 33 der niedrigen Nocken 30 bis 32 der Nockenwalze 2, um jeweils die der Signatur 6 folgende Signatur 7 an der unteren Leitfläche 16 entlang zum unteren Transportpfad 52 zu führen.

Somit werden an den Führungsflächen 14 bzw. 16 der Einzelleitkeile 37 bis 40 des Leitkeiles 13 wechselweise eine Signatur 6 bzw. 7 oder die Innenfläche eines Transportbandes 3 bzw. 4 vorbeigeführt, gleitend oder in einem geringen Abstand, z. B. von 0,1 mm.

Ein weiterer Vorteil der erfindungsgemäßen Vorrichtung besteht auch darin, daß infolge des wechselweisen Durchfahrens des dünnen Endes 10 des Leitkeils 13 bzw. des durch die virtuelle Leitfläche 19, 24 eingeschlossenen Raumes von den Transportbändern 3, 4 es ausgeschlossen ist, daß eine Signatur 6, 7 mit ihrem Anfang gegen eine Ableitkante 12 des Leitkeiles 13 stoßen kann.

### Bezugszeichenliste

- 1: Nockenwalze, Nockenreihe, erste
- 2: Nockenwalze, Nockenreihe, zweite
- 3: Transportbandsystem, Transportband (1)
- 4: Transportbandsystem, Transportband (2)
- 5: -
- 6: Signatur
- 7: Signatur
- 8: Einlaufzwickel (1; 2)
- 9: Spalt (1; 2)
- 10: Ende, dünnes (13)
- 11: Auslaufzwickel (3; 4)
- 12: Ableitkante (13)
- 13: Leitkeil
- 14: Leitfläche, obere (13)
- 15: Ende, dickes (13)
- 16: Leitfläche, untere (13)
- 17: Nocken, niedrig (1)
- 18: Steuerfläche, niedrig (17)
- 19: Leitfläche, virtuelle (14)
- 20: Nocken, hoher (1)
- 21: Nocken, hoher (1)
- 22: Nocken, hoher (1)
- 23: Steuerfläche, hohe (20; 21; 22)
- 24: Leitfläche, virtuelle (16)
- 25: Nocken, hoher (2)
- 26: Nocken, hoher (2)
- 27: Nocken, hoher (2)
- 28: Steuerfläche, hohe (25; 26; 27)
- 29: Ableitkante, virtuelle
- 30: Nocken, niedrig (2)
- 31: Nocken, niedrig (2)
- 32: Nocken, niedrig (2)
- 33: Steuerfläche, niedrig (30; 31; 32)
- 34: Abstandshalter (36)
- 35: -
- 36: Nockenscheibe (2)
- 37: Einzelleitkeil (13)
- 38: Einzelleitkeil (13)
- 39: Einzelleitkeil (13)
- 40: Einzelleitkeil (13)
- 41: -
- 42: Zwischenraum, freier Raum, Nut (20; 21)
- 43: Zwischenraum, freier Raum, Nut (25; 26)
- 44: Traverse, Querbalken (37 bis 40)
- 45: -
- 46: Transportband
- 47: Transportband
- 48: Umlenkwalze (46)
- 49: Umlenkwalze (47)
- 50: -
- 51: Transportpfad (3; 46)
- 52: Transportpfad (4; 47)

- Alpha: Winkel (3; 4)
- r1: Radius, niedriger (17)
- r2: Radius, hoher (20-22)
- r3: Radius, hoher (25 bis 27)
- r4: Radius, niedriger (30 bis 32)

- a1: Abstand, Lichter
- a2: Abstand, Lichter
- b1: Hub
- b2: Hub
- d: Dicke (3, 4)

## Patentansprüche

1. Vorrichtung zum Umleiten von Signaturen mit folgenden Merkmalen:
- erste und zweite, gemeinsam die Signaturen einklemmende Transportbänder (3; 4) sind entlang eines ersten Transportpfades angeordnet,
- die Transportbänder (3; 4) trennen sich und laufen in getrennte Transportpfade (51; 52) weiter,
- ein sich quer zur Förderrichtung der Transportbänder (3; 4) erstreckendes Leitkeilsystem (13) ist zur Umleitung der Signaturen aus dem ersten gemeinsamen Transportpfad in einen ersten Transportpfad (51) oder in einen zweiten Transportpfad (52) angeordnet,
- dieses feststehende Leitkeilsystem (13) weist eine obere (14) und eine untere Leitfläche (16) sowie ein dünnes Ende (10) und ein dickes Ende (15) auf,
- wobei das dünne Ende (10) entgegen der Förderrichtung (A) der beiden Transportbänder (3; 4) gerichtet ist,
- die obere Leitfläche (14) spannt eine erste Ebene (19) und die untere Leitfläche (16) spannt eine zweite Ebene (24) auf,
- die beiden Ebenen (19; 24) begrenzen einen das feststehende Leitkeilsystem (13) umgebenden keilförmigen Raum,
- zwei Nockenwalzen (1; 2) zur Lageveränderung der Transportbänder (3; 4) sind angeordnet,
**dadurch gekennzeichnet, daß**
die Nockenwalzen (1; 2) mittels Nocken (20; 21; 22; 25; 26; 27) die beiden Transportbänder (3; 4) abwechselnd in den von den beiden Ebenen (19; 24) aufgespannten keilförmigen Raum in Nuten oder Zwischenräume (42; 43) einer Ableitkante (12) des Leitkeilsystems (13) einbringen.

2. Vorrichtung nach Anspruch 1, **dadurch gekennzeichnet, daß** das Leitkeilsystem (13) als ein Leitkeil (13) mit den jeweiligen Transportbändern (3; 4) zugeordneten Nuten (42; 43) oder Zwischenräumen (42, 43) ausgebildet ist.

3. Vorrichtung nach Anspruch 1, **dadurch gekennzeichnet, daß** das Leitkeilsystem (13) aus einer Mehrzahl von quer zur Transportrichtung der Transportbänder (3; 4) angeordneten, axial voneinander beabstandeten Einzelleitkeilen (37 bis 40) besteht.

4. Vorrichtung nach Anspruch 3, **dadurch gekennzeichnet, daß** die Einzelleitkeile (37 bis 40) über ihre dickeren Enden (15) mit einem sich quer zur Förderrichtung der Transportbänder (3; 4) erstreckenden Querbalken (44) form- oder stoffschlüssig verbunden ist.

5. Vorrichtung nach Anspruch 1, **dadurch gekennzeichnet, daß** die Nocken (20, 21, 22; 25, 26, 27) der Nockenwalzen (1; 2) miteinander kämmen.

6. Vorrichtung nach Anspruch 1, **dadurch gekennzeichnet daß** die Nockenwalzen (1; 2) zwei Reihen von Nockenscheiben aufweisen, deren Nocken miteinander kämmen.

7. Vorrichtung nach den Ansprüchen 5 oder 6, **dadurch gekennzeichnet, daß** jeder Nocken (1; 2) oder Nockenscheibe mindestens eine Steuerfläche (23; 28) auf einem Nocken (20 bis 22; 25 bis 27) mit einem ersten Radius (r2; r3) und eine Steuerfläche (18; 33) auf einem Nocken (17; 30 bis 32) mit einem zweiten Radius (r1; r4) aufweist und daß der erste Radius (r2; r3) größer als der zweite Radius (r1; r4) ist.

8. Vorrichtung nach Anspruch 7, **dadurch gekennzeichnet, daß** zumindest die Steuerflächen (23; 28) der Nocken (20 bis 22; 25 bis 27) mit erstem Radius (r2; r3) mit den jeweils zugeordneten ersten Transportbändern (3) bzw. zweiten Transportbändern (4) zumindest zeitweise in Berührung bringbar angeordnet sind.

9. Vorrichtung nach den Ansprüchen 5 oder 6, **dadurch gekennzeichnet, daß** die Anzahl der Nocken (17; 20 bis 22) der ersten Reihen (1) von Nocken ein ganzzahliges Vielfaches der Anzahl der Nocken (25 bis 27; 30 bis 32) der zweiten Reihe (2) von Nocken beträgt.

10. Vorrichtung nach den Ansprüchen 5 oder 6, **dadurch gekennzeichnet, daß** axial zwischen den Nocken der Reihen (1; 2) von Nocken durchgängig freie Räume (42; 43) vorgesehen sind, daß sich die Räume (42; 43) beider Reihen (1; 2) von Nocken jeweils direkt gegenüberliegen.

11. Vorrichtung nach den Ansprüchen 5 oder 6, **dadurch gekennzeichnet, daß** als Nocken kreisrunde Querschnitte aufweisende, angetriebene, exzentrisch gelagerte Scheiben vorgesehen sind.

12. Vorrichtung nach Anspruch 1, **dadurch gekennzeichnet, daß** der Leitkeil (13) einstückig und kammartig ausgebildet ist, wobei die Einzelkeile (37 bis 40) in axialer Richtung zinkenartig nebeneinander angeordnet sind.

13. Vorrichtung Anspruch 1, **dadurch gekennzeichnet, daß** eine oder beide Führungsflächen (14; 16) des Leitkeiles (13) oder der Einzelkeile (37 bis 40) gerade oder konkav gekrümmt ausgebildet ist.

## Claims

1. Apparatus for diverting signatures, having the following features:
- first and second conveyor belts (3; 4), jointly clamping the signatures, are disposed along a first transport path,
- the conveyor belts (3; 4) move apart and run on to separate transport paths (51; 52),
- a guide wedge system (13) extending transversely to the conveying direction of the conveyor belts (3; 4) is disposed to divert the signatures from the first common transport path into a first transport path (51) or into a second transport path (52),
- this stationary guide wedge system (13) has an upper guide surface (14) and a lower guide surface (16), and a thin end (10) and a thick end (15),
- the thin end (10) being directed counter to the conveying direction (A) of the two conveyor belts (3; 4),
- the upper guide surface (14) spreading open a first plane (19) and the lower guide surface (16) tensioning a second plane (24),
- the two planes (19; 24) define a wedge-shaped space surrounding the stationary guide wedge system (13),
- two cam rollers (1; 2) are disposed to change the position of the conveyor belts (3; 4),
**characterized in that**
the cam rollers (1; 2), by means of cams (20; 21; 22; 25; 26; 27), alternately bring the two conveyor belts (3; 4) into the wedge-shaped space spread open by the two planes (19; 24) in grooves or intervening spaces (42; 43) of a deflection edge (12) of the guide wedge system (13).

2. Apparatus according to Claim 1, **characterized in that** the guide wedge system (13) is formed as a guide wedge (13) with grooves (42, 43) or intervening spaces (42; 43) assigned to the respective conveyor belts (3; 4).

3. Apparatus according to Claim 1, **characterized in that** the guide wedge system (13) consists of a plurality of individual guide wedges (37 to 40) disposed transversely to the transport direction of the conveyor belts (3; 4) and spaced apart from one another axially.

4. Apparatus according to Claim 3, **characterized in that** the individual guide wedges (37 to 40) is [sic] connected via their thicker ends (15) with positive fitting or material-to-material bonding to a crossbeam (44) extending transversely to the conveying direction of the conveyor belts (3; 4).

5. Apparatus according to Claim 1, **characterized in that** the cams (20, 21, 22; 25, 26, 27) of the cam rollers (1; 2) mesh with one another,

6. Apparatus according to Claim 1, **characterized in that** the cam rollers (1; 2) have two rows of cam discs, whose cams mesh with one another.

7. Apparatus according to Claim 5 or 6, **characterized in that** each cam (1; 2) or cam disc has at least one control surface (23; 28) on a cam (20 to 22; 25 to 27) with a first radius (r2; r3) and a control surface (18; 33) on a cam (17; 30 to 32) with a second radius (r1; r4) and **in that** the first radius (r2; r3) is greater than the second radius (r1; r4).

8. Apparatus according to Claim 7, **characterized in that** at least the control surfaces (23; 28) of the cams (20 to 22; 25 to 27) with the first radius (r2; r3) are arranged so as to be capable of being brought, at least intermittently, into contact with the respectively assigned first conveyor belts (3) or second conveyor belts (4).

9. Apparatus according to Claim 5 or 6, **characterized in that** the number of cams (17; 20 to 22) of the first rows (1) of cams is an integer multiple of the number of cams (25 to 27; 30 to 32) of the second row (2) of cams.

10. Apparatus according to Claim 5 or 6, **characterized in that** free spaces (42; 43) are continuously provided axially between the cams of the rows (1; 2) of cams, and **in that** the spaces (42; 43) of the two rows (1; 2) of cams lie in each case directly opposite one another.

11. Apparatus according to Claim 5 or 6, **characterized in that** driven, eccentrically mounted discs of circular cross sections are provided as cams.

12. Apparatus according to Claim 1, **characterized in that** the guide wedge (13) is formed in a single piece of comb-like shape, the individual wedges (37 to 40) being disposed adjacently in the axial direction in the manner of comb teeth.

13. Apparatus Claim 1 [sic], **characterized in that** one or both guide surfaces (14; 16) of the guide wedge (13) or of the individual wedges (37 to 40) are of straight or concavely curved shape.

## Revendications

1. Dispositif pour aiguiller des signatures, présentant les caractéristiques ci-après :
- des premières et des deuxièmes bandes transporteuses (3; 4), enserrant conjointement les signatures, sont disposées le long d'un premier chemin de transport,
- les bandes transporteuses (3; 4) se séparent et continuent à défiler dans des chemins de transport (51; 52) séparés,
- un système à sabot d'aiguillage (13) s'étendant transversalement par rapport à la direction de transport des bandes transporteuses (3; 4) est disposé pour aiguiller les signatures hors du premier chemin de transport commun, dans un premier chemin de transport (51) ou un deuxième chemin de transport (52),
- ce système à sabot d'aiguillage (13) fixe présente une surface de guidage supérieure (14) et une surface de guidage inférieure (16), ainsi qu'une extrémité mince (10) et une extrémité épaisse (15),
- l'extrémité mince (10) est orientée à l'inverse de la direction de transport (A) des deux bandes transporteuses (3; 4),
- la surface de guidage supérieure (14) couvre un premier plan (19) et la surface de guidage inférieure (16) couvre un deuxième plan (24),
- les deux plans (19; 24) délimitent un espace cunéiforme entourant le système à sabot d'aiguillage (13) fixe,
- deux rouleaux à cames (1; 2) sont disposés pour effectuer le changement de position des bandes transporteuses (3; 4),
**caractérisé en ce que**
les arbres à came (1; 2), au moyen de cames (20; 21 ; 22; 25; 26; 27), introduisent les deux bandes transporteuses (3; 4) alternativement, dans l'espace cunéiforme couvert par les deux plans (19; 24), dans des rainures ou des espaces intermédiaires (42; 43) d'une arête d'aiguillage (12) du système à sabot d'aiguillage (13).

2. Dispositif selon la revendication 1, **caractérisé en ce que** le système à sabot d'aiguillage (13) est réalisé sous la forme d'un coin d'aiguillage (13), comportant les rainures (42; 43) ou espaces intermédiaires (42, 43) associés aux bandes transporteuses (3; 4) respectives.

3. Dispositif selon la revendication 1, **caractérisé en ce que** le système à sabot d'aiguillage (13) est constitué d'une pluralité de coins d'aiguillage élémentaires (37 à 40) espacés axialement les uns des autres, disposés transversalement par rapport à la direction de transport des bandes transporteuses (3; 4).

4. Dispositif selon la revendication 3, **caractérisé en ce que** les coins d'aiguillage élémentaires (37 à 40) sont reliés, par une liaison à ajustement de forme ou par la matière, par l'intermédiaire de leurs extrémités (15) épaisses, à une traverse (44) s'étendant transversalement par rapport à la direction de transport des bandes transporteuses (3; 4).

5. Dispositif selon la revendication 1, **caractérisé en ce que** les cames (20, 21, 22; 25, 26, 27) des rouleaux à cames (1; 3) s'engrènent ensemble.

6. Dispositif selon la revendication 1, **caractérisé en ce que** les rouleaux à cames (1; 2) présentent deux séries de disques de came, dont les cames s'engrenant ensemble.

7. Dispositif selon la revendication 5 ou 6, **caractérisé en ce que** chaque came (1; 2) ou disque de came présente au moins une surface de commande (23; 28) sur une came (20 à 22; 25 à 27), avec un premier rayon (r2; r3), et une surface de commande (18; 23) sur une came (17; 30 à 32), avec un deuxième rayon (r1; r4), et **en ce que** le premier rayon (r2; r3) est supérieur au deuxième rayon (r1; r4).

8. Dispositif selon la revendication 7, **caractérisé en ce qu'**au moins les surfaces de commande (23; 28) des cames (20 à 22; 25 à 27) d'un premier rayon (r2; r3) sont disposées de façon à être mises au moins partiellement en contact avec les premières bandes transporteuses (3) ou deuxièmes bandes transporteuses (4) chaque fois associées.

9. Dispositif selon la revendication 5 ou 6, **caractérisé en ce que** le nombre de cames (17; 20 à 22) de la toute première rangée (1) de cames est un multiple entier du nombre de cames (25 à 27; 30 à 32) de la deuxième rangée (2) de cames.

10. Dispositif selon la revendication 5 ou 6, **caractérisé en ce que** des espaces libres (42; 43), dans lesquels des cames peuvent passer, sont prévus axialement entre les cames des rangées (1; 2), **en ce que** les espaces (42; 43) des deux rangées (1; 2) de cames sont chaque fois placés directement en face les uns des autres.

11. Dispositif selon la revendication 5 ou, **caractérisé en ce que** sont prévus des disques montés de façon excentrée, entraînés, présentant des sections transversales, rondes, circulaires, faisant office de cames.

12. Dispositif selon la revendication 1, **caractérisé en ce que** le sabot d'aiguillage (13) est réalisé d'une seule pièce et du genre d'un peigne, les sabots élémentaires (37 à 40) étant disposés les uns à côté des autres en direction axiale, à la façon de dents.

13. Dispositif selon la revendication 1, **caractérisé en ce que** l'une ou les deux surfaces de guidage (14; 16) du sabot d'aiguillage (13) ou des sabots élémentaires (37 à 40) est/sont rectiligne(s) ou de courbure concave.
